# DEMANDE DE BREVET EUROPEEN

(11) **EP 0 355 434 A2**
(43) Date de publication de la demande: **28.02.1990**
(21) Numéro de dépôt: 89113634.3
(22) Date de dépôt: 24.07.1989
(51) Int. Cl.: F42B 5/36, F42B 5/02

(54) **Cartouche d'arme à feu à projectile frangible**

(30) Priorité: 26.08.1988 US 236905
(71) Demandeur: Szabo, Attila, Don Mills Ontario M3C 3K7 (CA)
(72) Inventeur: Szabo, Attila, Don Mills Ontario M3C 3K7 (CA)
(74) Mandataire: Bonnetat, Christian

(57) **Abrégé**

Cette cartouche comprend un boîtier tubulaire (10) ayant un percuteur (42) fixé dans le boîtier au niveau intermédiaire de ses extrémités. Un projectile frangible (18) est retenu à serre et de façon scellée dans le compartiment avant du boîtier. Un piston (54) est situé dans le compartiment arrière et consiste en une paroi transversale exposée à l'extrémité arrière du boîtier, et en un manchon s'allongeant vers l'avant et pouvant coulisser dans le compartiment arrière. Une cuvette d'amorce (60) est située dans le manchon du piston et a une paroi transversale déformable s'accotant contre un renflement faisant saillie vers l'arrière du percuteur (42). Celui-ci comprend des passages faisant communiquer les compartiments arrière et avant. Lorsqu'un poussoir actionné par le percuteur pousse le piston vers l'avant, le renflement percuteur déforme la paroi transversale de cuvette d'amorce (60) et provoque l'explosion de la charge propulsive (66). Les gaz de propulsion déplacent en premier le piston (54) vers l'arrière, pour dégager le boîtier de la cuvette d'amorce (60), de sorte que les gaz subissent une expansion dans le compartiment arrière avant d'atteindre l'arrière du projectile (18) dans le compartiment avant. Dès lors, le projectile est propulsé sans être rupturé.

## Description

### DOMAINE DE L'INVENTION

L'invention se rapporte à des cartouches pour armes à feu et, plus particulièrement, à des cartouches du type dans lesquelles le projectile est frangible ou peut facilement se rupturer.

### ETAT DE LA TECHNIQUE

Dans le brevet américain antérieur du présent inventeur, No 4,686,905 concédé le 10 mars 1987 et intitulé FIRE-ARM CARTRIDGE WITH A FRANGIBLE PROJECTILE, l'on décrit un agencement dans lequel les gaz de propulsion doivent en premier se dilater dans un compartiment arrière du boîtier de cartouche avant d'atteindre l'arrière du projectile, exerçant ainsi une force de propulsion sur celui-ci qui est inférieure à celle d'une cartouche conventionnelle. Cette force inférieure est suffisante pour propulser le projectile vers la cible mais sans le rupturer jusqu'à l'impact du projectile sur la cible. Comme exemples de projectiles utilisés dans une cartouche selon le brevet ci-haut mentionné, l'on peut se référer à une enveloppe contenant un liquide coloré ou à un gaz ou à de la poudre.

### BUTS DE L'INVENTION

Le but principal de la présente invention est de prévoir une cartouche de construction plus simple et améliorée et utilisée pour le même but que celui indiqué dans le brevet mentionné ci-haut.

Un autre but de la présente invention est de prévoir une cartouche du type ainsi décrit, dans laquelle une cuvette d'amorce conventionnelle standard est utilisée en tant que charge propulsive.

Un autre but de la présente invention est de prévoir une cartouche du type ainsi décrit, dans laquelle le projectile peut avoir diverses configurations.

### SOMMAIRE DE L'INVENTION

Selon l'invention, l'on propose donc une cartouche d'arme à feu comprenant: un boîtier tubulaire ouvert aux extrémités; un organe percuteur installé à demeure dans ledit boîtier à une position intermédiaire de la longueur de celui-ci et définissant dans le boîtier un compartiment avant et un compartiment arrière, ledit organe percuteur comprenant un renflement percuteur central faisant saillie vers l'arrière et des passages autour dudit renflement percuteur, lesdits passages faisant communiquer lesdits compartiments avant et arrière; un projectile frangible retenu à serre et de façon scellée dans ledit compartiment avant; un piston situé dans ledit compartiment arrière et comprenant une paroi transversale rigide de piston exposée à l'extrémité arrière ouverte dudit boîtier et un manchon faisant saillie vers l'avant à partir de ladite paroi transversale de piston et engagé de façon coulissante avec ledit compartiment arrière, une cuvette d'amorce située dans ledit piston et ayant une paroi transversale déformable de cuvette d'amorce accotant ledit renflement de percuteur et ainsi déformable, et un rebord faisant saillie vers l'arrière en engagement coulissant et scellant avec ledit manchon et accotant ladite paroi transversale de piston, et une charge propulsive située dans ladite cuvette d'amorce; un déplacement avant dudit piston faisant avancer ladite cuvette d'amorce et produisant une déformation de ladite paroi transversale de cuvette d'amorce par ledit renflement de percuteur et conséquemment l'explosion de ladite charge propulsive qui produit des gaz de propulsion qui doivent déplacer en premier vers l'arrière ledit piston dans ledit compartiment arrière en une position dans laquelle son manchon dégage ledit rebord et permet la communication entre l'intérieur de ladite cuvette d'amorce et ledit compartiment avant à l'arrière dudit projectile autour dudit rebord et au travers lesdits passages.

L'invention comprend également une cartouche d'arme à feu comprenant un boîtier tubulaire ouvert aux extrémités ayant une invagination intermédiaire définissant dans le boîtier un compartiment avant et un compartiment arrière, ladite invagination définissant une ouverture centrale faisant communiquer lesdits compartiments avant et arrière et formant un épaulement annulaire faisant face vers l'arrière entourant ladite ouverture et ledit compartiment arrière, un projectile frangible retenu à serre et de façon scellée dans ledit compartiment avant, un organe percuteur situé dans ledit compartiment arrière et comprenant une jupette annulaire accotant ledit épaulement, une partie centrale, des bras radiaux joignant ladite partie centrale et ladite jupette, lesdits bras étant inclinés radialement vers l'extérieur dans la direction avant à partir de ladite partie centrale, de sorte que ladite partie centrale soit située à l'arrière de ladite jupette, des passages étant formés entre lesdits bras, ladite jupette et ladite partie centrale, lesdits passages faisant communiquer ladite ouverture avec ledit compartiment arrière, une protubérance faisant saillie vers l'arrière à partir de ladite partie centrale et servant en tant que percuteur, un piston y compris une paroi tranversale rigide de piston et un manchon s'allongeant vers l'avant à partir de ladite paroi transversale et engageant de façon coulissante et scellante ledit compartiment arrière, ledit piston pouvant se déplacer entre une position avant et une position arrière, une cuvette d'amorce située dans ledit manchon et ayant une paroi transversale de cuvette d'amorce accotant ladite protubérance, et un rebord cylindrique faisant saillie vers l'arrière engageant de façon coulissante et scellante ledit manchon et accotant ladite paroi transversale de piston, et une charge propulsive située dans ladite cuvette, ladite paroi transversale de piston étant exposée à l'arrière dudit boîtier et, lorsque poussée vers l'avant, faisant avancer ladite cuvette d'amorce et produisant la déformation de ladite paroi transversale de cuvette d'amorce par ladite protubérance et l'explosion de ladite charge propulsive produisant des gaz de propulsion qui agissent sur ledit piston pour entraîner un déplacement de celui-ci vers l'arrière à partir de sa position avant jusqu'à sa position arrière, dans laquelle son manchon libère le rebord de ladite cuvette d'amorce et crée une communication entre l'intérieur de ladite cuvette d'amorce et ledit compartiment avant à l'arrière dudit projectile, autour dudit rebord cyclindrique et au travers lesdits passages et ouverture, de sorte que lesdits gaz de propulsion doivent déplacer vers l'arrière ledit piston dudit boîtier avant qu'ils puissent faire avancer ledit projectile.

Préférablement, ledit boîtier est constitué de résine synthétique et le bord avant dudit boîtier est biseauté radialement vers l'intérieur et vers l'arrière pour empêcher une implosion grâce à un épaulement d'accouplement dans le canon de l'arme à feu, dans lequel est installée la cartouche.

Avantageusement, ladite ouverture définit une portion arrière sensiblement cylindrique et une portion avant qui a une surface biseautée vers l'avant.

Préférablement, ledit projectile est une capsule de gélatine creuse pouvant rupturer à l'impact et remplie d'un fluide.

L'on envisage que ladite capsule ait une forme soit sphérique, soit cylindrique à extrémités arrondies avec une des extrémités qui soit aplatie.

Préférablement, ledit compartiment avant dudit boîtier s'évase de l'arrière vers l'avant à partir d'un diamètre plus petit jusqu'à un diamètre plus grand que le diamètre externe de ladite capsule.

### COURTE DESCRIPTION DES FIGURES DES DESSINS

La figure 1 représente une coupe longitudinale de la cartouche selon l'invention, installée dans le canon d'une arme à feu, montrée partiellement en coupe longitudinale;
La figure 2 est une coupe longitudinale de la cartouche, semblable à celle de la figure 1, mais montrée immédiatement après le tir;
la figure 3 est une vue en élévation arrière de l'extrémité de l'organe percuteur;
la figure 4 est une coupe transversale du projectile; et
les figures 5 et 6 sont des vues en élévation d'autres réalisations du projectile.

### DESCRIPTION DETAILLEE DES REALISATIONS DE L'INVENTION

La cartouche selon l'invention comprend un boîtier sensiblement cylindrique 10, réalisé à partir de résine synthétique, moulé par injection en une seule pièce et définissant une invagination 12 au mileu de la longueur du boîtier 10. L'invagination 12 définit par rapport au boîtier 10 un compartiment de boîtier avant 14 et un compartiment de boîtier arrière 16. Dans le compartiment avant 14, l'on retrouve un projectile frangible 18. Préférablement, le projectile 18 consiste en un coquille de gélatine 20, remplie d'un liquide coloré 22. Cependant, le liquide pourrait être remplacé par un gaz. La coquille 20 peut avoir une forme sphérique, tel que montré aux figures 1 et 2, ou une forme cylindrique allongée, tel que montré en 18′ à la figure 5,avec deux extrémités arrondies; ou une forme cylindrique allongée, tel que montré à la figure 6, en 18˝ avec une extrémité arrondie et l'autre extrémité étant aplatie.

Le compartiment avant 14 s'évase préférablement légèrement vers la direction avant à partir d'un diamètre légèrement plus petit jusqu'à un diamètre légèrement plus grand que le diamètre du projectile 18, 18′ ou 18˝. Ce dernier est retenu à serre et de façon scellante dans le compartiment avant 14. Le compartiment arrière 16 est de forme cylindrique. La surface externe du boîtier 10 comprend un sillon annulaire 22 adjacent à son extrémité arrière pour l'éjection conventionnelle de la cartouche par l'éjecteur de l'arme à feu après le tir de la cartouche.

Le bord avant 24 de la cartouche a une surface de bordure biseautée vers l'intérieur radialement vers l'arrière, 26. L'arme à feu dans laquelle le boîtier 10 doit être mis à feu comporte un canon 28 comprenant un tronçon principal d'alésage, 30, au travers lequel le projectile 18 doit être propulsé, et un tronçon arrière d'alésage agrandi, 32, dans lequel la cartouche 10 doit être installée pour le tir.

La jonction entre l'alésage principal 30 et le tronçon arrière d'alésage 32 forme un épaulement 34 contre lequel le bord avant du boîtier 10 vient buter. Ledit épaulement est orienté radialement vers l'intérieur et vers l'arrière pour s'ajuster à la surface de bordure biseautée 26 à l'avant du boîtier 10. Dès lors, l'épaulement 34 empêche l'implosion de la portion avant du boîtier 10 immédiatement après le tir de la cartouche, un phénomène qui se produisait lorsque l'épaulement 34 était orienté radialement.

L'invagination 12 définit une ouverture cylindrique 36 s'ouvrant directement dans le compartiment arrière 16, cette ouverture 36 étant allongée par une portion d'ouverture avant biseautée vers l'avant, 38. L'ouverture 36, 38 crée une communication entre les compartiments avant et arrière 14 et 16. L'invagination 12 définit autour de l'ouverture 36, 38 un épaulement annulaire faisant face vers l'arrière, 40, contre lequel accote l'organe percuteur 42. L'organe percuteur 42 est préférablement constitué de métal et est illustré en coupe à la figure 1, et en élévation à la figure 3. L'organe percuteur 42 comprend une jupette annulaire 44, qui vient buter contre l'épaulement 40. Des bras radiaux équidistants du point de vue angulaire, 46, relient de façon solidaire la jupette 44 à une partie centrale 48. Des ouvertures 50 sont définies entre les bras 46. Ceux-ci sont inclinés radialement vers l'intérieur et vers l'arrière, de sorte que la partie centrale 48 est maintenue selon un plan parallèle à la jupette 44 et décalée vers l'arrière par rapport à celle-ci.

Une protubérance arrondie centrale orientée vers l'arrière, 52, est constituée sur la partie centrale 48 et sert comme percuteur. Un organe de piston 54 est situé dans le compartiment arrière 16. L'organe de piston 54 comprend une paroi de piston transversale rigide 56 et un manchon cylindrique solidaire faisant saillie vers l'avant, 58.

La paroi transversale 56 est complètement exposée à l'extrémité ouverte du compartiment arrière 16. Le manchon 58 engage de facon coulissante et scellante la surface cylindrique intérieure du compartiment arrière 16. Le piston 54 est préférablement constitué de métal.

Une cuvette d'amorce 60, de construction connue, est insérée dans le piston 54. La cuvette d'amorce 60 comprend un mince boîtier métallique, de forme sensiblement cylindrique, définissant une paroi transversale déformable 62 et un rebord cylindrique orienté vers l'arrière 64. La paroi transversale 62 vient buter contre la protubérance 52 de l'organe percuteur 42.

Le boîtier de la cuvette d'amorce est rempli d'une charge propulsive 66 qui y est retenue par une membrane mince 68, celle-ci faisant face à la paroi transversale 56 du piston 54. Le rebord cylindrique 64 de la cuvette d'amorce 60 engage à serre et de façon scellante la surface intérieure du manchon 58 du piston 54.

La cuvette d'amorce 60 est située complètement dans le piston 54.

Le percuteur conventionnel de l'arme à feu est remplacé par un poussoir cylindrique dont le diamètre est légèrement plus petit que celui du compartiment arrière et destiné, suite à l'actionnement de la gachette, à entrer dans le compartiment arrière et à frapper contre le piston 54. Le piston se déplace à l'impact vers l'avant et, donc, la protubérance 52 de l'organe percuteur 42 déforme la mince paroi transversale 62 de la cuvette d'amorce 60, tel que montré à la figure 2, provoquant l'explosion de la charge propulsive 66. Les gaz de propulsion qui en résultent doivent au préalable induire un déplacement vers l'arrière du piston 54 et, par conséquent, réarmer le mécanisme de tir de l'arme à feu, de façon à dégager le rebord cylindrique 64 de la cuvette d'amorce 60, avant que les gaz de propulsion puissent s'écouler autour de la cuvette d'amorce puis au travers les passages 50 de l'organe percuteur 42, puis au travers l'ouverture centrale 36, 38 de l'invagination 12 pour éventuellement accroître la pression à l'arrière du projectile 18, 18′, 18˝ suffisamment pour le propulser vers sa cible mais à une force inférieure à celle nécessaire pour rupturer le projectile lorsqu'encore dans la cartouche ou dans le canon de l'arme à feu.

## Revendications

1. Une cartouche d'arme à feu comprenant: un boîtier tubulaire (10) ouvert aux extrémités, un organe percuteur (42) installé à demeure dans ledit boîtier à une position intermédiaire de la longueur de celui-ci et définissant dans le boîtier un compartiment avant et un compartiment arrière, ledit organe percuteur comprenant un renflement percuteur central faisant saillie vers l'arrière et des passages autour dudit renflement percuteur, lesdits passages faisant communiquer lesdits compartiments avant et arrière, un projectile frangible (18) retenu à serre et de façon scellante dans ledit compartiment avant; un piston (54) situé dans ledit compartiment arrière et comprenant une paroi transversale rigide de piston exposée à l'extrémité arrière ouverte dudit boîtier et un manchon faisant saillie vers l'avant à partir de ladite paroi transversale de piston et engagé de façon coulissante dans ledit compartiment arrière, une cuvette d'amorce (60) située dans ledit piston et ayant une paroi transversale déformable de cuvette d'amorce venant buter contre ledit renflement de percuteur et ainsi déformable, et un rebord faisant saillie vers l'arrière en engagement coulissant et scellant avec ledit manchon et venant buter contre ladite paroi transversale de piston, et une charge propulsive (66) située dans ladite cuvette d'amorce; un déplacement avant dudit piston (54) faisant avancer ladite cuvette d'amorce (60) et produisant une déformation de ladite paroi transversale de cuvette d'amorce par ledit renflement de percuteur et conséquemment l'explosion de ladite charge propulsive (66) qui produit des gaz de propulsion qui doivent déplacer en premier vers l'arrière ledit piston dans ledit compartiment arrière jusqu'à une position dans laquelle son manchon dégage ledit rebord et permet la communication entre l'intérieur de ladite cuvette d'amorce et ledit compartiment avant à l'arrière dudit projectile autour dudit rebord et au travers lesdits passages.

2. Une cartouche d'arme à feu comprenant un boîtier tubulaire ouvert aux extrémités ayant une invagination intermédiaire définissant dans le boîtier un compartiment avant et un compartiment arrière, ladite invagination définissant une ouverture centrale faisant communiquer lesdits compartiments avant et arrière et formant un épaulement annulaire faisant face vers l'arrière entourant ladite ouverture et ledit compartiment arrière, un projectile frangible retenu à serre et de façon scellante dans ledit compartiment avant, un organe percuteur situé dans ledit compartiment arrière et comprenant une jupette annulaire venant buter contre ledit épaulement, une partie centrale, des bras radiaux joignant ladite partie centrale et ladite jupette, lesdits bras étant inclinés radialement vers l'extérieur dans la direction avant à partir de ladite partie centrale, de sorte que ladite partie central soit située à l'arrière de ladite jupette, des passages étant formés entre lesdits bras, ladite jupette et ladite partie centrale, lesdits passages faisant communiquer ladite ouverture avec ledit compartiment arrière, une protubérance faisant saillie vers l'arrière à partir de ladite partie centrale et servant en tant que percuteur, un piston y compris une paroi transversale rigide de piston et un manchon s'allongeant vers l'avant à partir de ladite paroi transversale et engageant de façon coulissante et scellante ledit compartiment arrière, ledit piston pouvant se déplacer entre une position avant et une position arrière, une cuvette d'amorce située dans ledit manchon et ayant une paroi transversale déformable de cuvette d'amorce venant buter contre ladite protubérance, et un rebord cylindrique faisant saillie vers l'arrière engageant de façon coulissante et scellante ledit manchon et venant buter contre ladite paroi transversale de piston, et une charge propulsive située dans ladite cuvette, ladite paroi transversale de piston étant exposée à l'arrière dudit boîtier et, lorsque poussé vers l'avant, faisant avancer ladite cuvette d'amorce et produisant la déformation de ladite paroi transversale de cuvette d'amorce par ladite protubérance et l'explosion de ladite charge propulsive produisant des gaz de propulsion qui agissent sur ledit piston pour entraîner un déplacement de celui-ci vers l'arrière à partir de sa position avant jusqu'à sa position arrière, dans laquelle son manchon libère le rebord de ladite cuvette d'amorce et crée une communication entre l'intérieur de ladite cuvette d'amorce et ledit compartiment avant à l'arrière dudit projectile, autour dudit rebord cylindrique et au travers lesdits passages et ouverture, de sorte que lesdits gaz de propulsion doivent déplacer ledit piston vers l'arrière dudit boîtier avant qu'ils puissent faire avancer ledit projectile.

3. Une cartouche d'arme à feu telle que définie à la revendication 1 ou 2,
caractérisée en ce que ledit boîtier est constitué de résine synthétique et en ce que le bord avant dudit boîtier est biseauté radialement vers l'intérieur et vers l'arrière pour empêcher une implosion grâce à un épaulement d'accouplement dans le canon de l'arme à feu, dans lequel est installée la cartouche.

4. Une cartouche d'arme à feu telle que définie à la revendication 2,
caractérisée en ce que ladite ouverture définit une portion arrière sensiblement cylindrique et une portion avant qui a une surface biseautée vers l'avant.

5. Une cartouche d'arme à feu telle que définie à la revendication 1 ou 2,
caractérisée en ce que ledit projectile est une capsule de gélatine creuse pouvant rupturer à l'impact et remplie d'un fluide.

6. Une cartouche d'arme à feu telle que définie à la revendication 5,
caractérisée en ce que ladite capsule a une forme sphérique.

7. Une cartouche d'arme à feu telle que définie à la revendication 5,
caractérisée en ce que ladite capsule a une forme cylindrique avec des extrémités arrondies.

8. Une cartouche d'arme à feu telle que définie à la revendication 5,
caractérisée en ce que ladite capsule a une forme cylindrique avec une extrémité arrondie et une extrémité aplatie opposée.

9. Une cartouche d'arme à feu telle que définie à la revendication 6,
caractérisée en ce que ledit compartiment avant dudit boîtier s'évase de l'arrière vers l'avant à partir d'un diamètre plus petit jusqu'à un diamètre plus grand que le diamètre externe de ladite capsule.

10. Une cartouche d'arme à feu telle que définie à la revendication 2,
caractérisée en ce que ladite jupette annulaire comporte une face arrière contre laquelle le bord avant dudit manchon vient qu'à buter lorsque poussée vers l'avant.
